# FASCICULE DE BREVET EUROPEEN

(11) **EP 0 385 863 B1**
(45) Date de publication et mention de la délivrance du brevet: **02.09.1992**
(21) Numéro de dépôt: 90400562.6
(22) Date de dépôt: 28.02.1990
(51) Int. Cl.: B65D 83/14, B05B 11/00

(54) **Capsule pour flacon à pulvérisateur**
Betätigungskappe für Sprühbehälter
Actuator cap for a spray container

(30) Priorité: 01.03.1989 FR 8902653
(43) Date de publication de la demande: 05.09.1990
(73) Titulaire: Lucas, Marthe, F-34280 La Grande Motte (FR)
(72) Inventeur: Lucas, Marthe, F-34280 La Grande Motte (FR)
(74) Mandataire: Madeuf, Claude Alexandre Jean

(56) Documents cités:
- FR-A- 1 479 824
- US-A- 3 726 444

## Description

Différents produits qui sont liquides ou sous forme de crème sont contenus dans des flacons munis d'un embout distributeur.

Pour actionner l'embout distributeur, il y a lieu de maintenir le flacon dans la main et d'exercer une pression, par exemple au moyen de l'index, sur le dessus de l'embout distributeur.

Le produit est pulvérisé, atomisé ou autrement distribué en exerçant des pressions successives sur l'embout distributeur lorsque celui-ci commande une pompe ou en le maintenant enfoncé lorsque le flacon est muni d'une charge propulsive.

Il a été observé que les mouvements pour, à la fois, maintenir le flacon et éxercer une pression sur l'embout distributeur n'étaient pas rationnels.

En conséquence, l'invention part de la constatation que, dès que l'on exerce un serrage manuel dans un plan sensiblement horizontal sur le flacon, il faut également exercer un effort dans le même plan sur les moyens d'actionnement de l'embout distributeur.

Le problème est résolu par l'objet de l'invention. On connaît cependant pr FR-A-1 479 824, une capsule pour flacon à pulvérisateur muni d'un embout distributeur comportant une partie distributrice mobile à orifice latéral devant être enfoncée pour qu'un liquide ou une crème soit pulvérisé, atomisé ou autrement distribué par l'action d'une pompe ou d'une vanne, ladite capsule comprenant des organes d'actionnement dudit embout qui est enfoncé axialement sous l'effet d'une poussée latérale exercée sur lesdits moyens d'actionnement.

Cependant la commande par leviers des organes d'actionnement ne permet pas une réalisation simple de la capsule et, conformément à l'invention, celle-ci est caractérisée en ce qu'elle est constituée par un couvercle délimitant des encoches pour au moins une demi coquille coulissante de manoeuvre desdits organes d'actionnement et guidée latéralement par le couvercle relié au flacon par un organe de fixation.

Diverses autres caractéristiques de l'invention ressortent d'ailleurs de la description détaillée qui suit.

Des formes de réalisation de l'objet de l'invention sont représentées, à titre d'exemples non limitatifs, aux dessins annexés.

La fig. 1 est une coupe-élévation illustrant les différentes parties du flacon à pulvérisateur et du dispositif de commande, objet de l'invention.

La fig. 2 est une élévation latérale correspondante à la fig. 1.

La fig. 3 est une vue de dessus correspondant aux fig. 1 et 2.

La fig. 4 est une coupe vue suivant la ligne X-X de la fig. 1.

la fig. 5 est une coupe-élévation analogue à la fig. 1 illustrant une forme de réalisation simplifiée.

Au dessin, 1 désigne un flacon contenant un produit liquide ou crémeux devant être distribué, pulvérisé ou atomisé en exerçant une pression sur une partie distributrice 2₁ d'un embout distributeur 2 coiffant un goulot 4 du flacon 1.

La partie distributrice de l'embout distributeur 2 peut être constituée par le piston d'une pompe ou la commande d'une vanne lorsque le flacon 1 contient un liquide, ou une crème, devant être projeté sous l'action d'un gaz ou d'une vapeur sous pression qu'il contient également.

L'embout distributeur 2 comporte comme cela est fréquent dans de nombreux cas, une collerette 3 saillant à sa base par rapport au goulot 4 du flacon. Le dessus de la partie distributrice peut être plat ou arrondi.

Le flacon 1 forme, par ailleurs, une gorge 13 pour un jonc 12 ou autre organe de fixation d'un couvercle 14.

Dans la réalisation du dessin, le dispositif de commande est désigné dans son ensemble par 5, et le couvercle 14 délimite deux encoches 14a par lesquelles font saillies deux demi-coquilles coulissantes 21 opposées l'une à l'autre. Les demi-coquilles 21 constituent des organes d'actionnement et forment, à cette fin, des cames 20 prenant appui contre le dessus de la partie distributrice mobile 2₁ de l'embout distributeur 2. Les deux demi-coquilles sont guidées par des nervures 23 et le dessous 24 du couvercle 14. La force élastique qu'exerce la partie distributrice 2₁ agissant sur les cames 20 tend à repousser les demi-coquilles 21 dans la position illustrée au dessin de sorte qu'elles obstruent normalement les encoches 20.

A la fig. 5, une seule encoche 14a est prévue ainsi qu'une seule demi-coquille 21.

Pour actionner l'embout distributeur, il suffit d'appuyer sur l'une et/ou les deux demi-coquilles 21.

L'invention n'est pas limitée aux exemples de réalisation représentés et décrits en détail, car diverses modifications peuvent y être apportées sans sortir du cadre des Revendications annexées. En particulier, la forme en section du flacon 1 est du couvercle 14 peut être quelconque.

## Revendications

1. Capsule pour flacon à pulvérisateur muni d'un embout distributeur (2) comportant une partie distributrice mobile à orifice latéral (2a) devant être enfoncée pour qu'un liquide ou une crème soit pulvérisé, atomisé ou autrement distribué par l'action d'une pompe ou d'une vanne, ladite capsule comprenant au moins un organe d'actionnement (20) dudit embout qui est enfoncé axialement sous l'effet d'une poussée latérale exercée sur le(s)dit(s) organe(s) d'actionnement, caractérisée en ce la capsule est constituée par un couvercle (14) délimitant des encoches (14a) pour au moins une demi-coquille (21) coulissantes de manoeuvre du (desdits) organe(s) d'actionnement et guidée latéralement par le couvercle (14) relié au flacon (1) par un organe de fixation (12).

2. Capsule suivant la revendication 1, caractérisée en ce que chaque demi-coquille coulissante (21) est guidée par le fond (24) du couvercle (14) et une nervure (23) de celui-ci.

3. Capsule suivant l'une des revendications 1 ou 2, caractérisée par une ouverture (17) pratiquée dans le couvercle (14) pour coïncider avec l'orifice (2a) de la partie distributrice de l'embout distributeur (2).

4. Capsule suivant l'une des revendications 1 à 3, caractérisée en ce que chaque demi-coquille (21) est reliée rigidement à un organe d'actionnement (20) de l'embout distributeur.

## Patentansprüche

1. Betätigungskappe für Sprühbehälter, wobei der Sprühbehälter mit einem Verteilerkopf (2) versehen ist, der ein bewegliches Verteilerstück mit einer seitlichen Öffnung (2a) aufweist, welches eingedrückt werden muß, damit eine Flüssigkeit oder eine Creme durch Betätigung einer Pumpe oder eines Ventils versprüht, zerstäubt oder auf eine andere Weise verteilt werden kann, wobei die Betätigungskappe ferner mindestens ein Betätigungsorgan (20) für den Verteilerkopf aufweist, der axial durch seitlichen, auf das bzw. die Betätigungsorgane ausgeübten Druck eingedrückt wird, dadurch gekennzeichnet, daß die Betätigungskappe eine Verschlußkappe (14) umfaßt, welche Aussparungen (14a) für wenigstens eine Halbschale (21) aufweist, die mit Hilfe des bzw. der Betätigungsorgane geführt und die seitlich durch die Verschlußkappe (14) geführt wird, welche mit dem Sprühbehälter (1) durch ein Halteteil (12) verbunden ist.

2. Betätigungskappe nach Anspruch 1, dadurch gekennzeichnet, daß jede gleitend angeordnete Halbschale (21) durch den Boden (24) und durch eine Rippe (23) der Verschlußkappe (14) geführt wird.

3. Betätigungskappe nach einem der Ansprüche 1 oder 2, gekennzeichnet durch eine Öffnung (17), die so in der Verschlußkappe (14) angebracht ist, daß sie mit einer Öffnung (2a) im Verteilerstück des Verteilerkopfes (2) fluchtet.

4. Betätigungskappe nach einem der Ansprüche 1 bis 3, dadurch gekennzeichnet, daß jede Halbschale (21) fest mit einem Betätigungsorgan (20) für den Verteilerkopf (2) verbunden ist.

## Claims

1. Cap arrangement for flask with a sprayer provided with a distributing mouth piece (2) comprising a movable distributing part with lateral opening (2a) having to be pressed in order that a liquid or a cream is sprayed, atomized or distributed in an other way by operating a pump or a valve, said cap arrangement comprising at least one operating member (20) of said mouth piece which is axially pressed under effect of a lateral push exerted on said operating member(s), characterized In that the cap arrangement is formed by a cover (14) which defines notches (14a) for at least one sliding half-shell (21) acting on said operating member(s) and being laterally guided by the cover (14) connected to the flask (1) by a fixation member (12).

2. Cap arrangement according to claim 1, characterized in that each sliding half-shell (21) is guided by the bottom (24) of the cover (14) and a rib (23) thereof.

3. Cap arrangement according to one of claims 1 or 2, characterized by an aperture (17) provided in the cover (14) for coinciding with the opening (2a) of the distributing part of the distributing mouth piece (2).

4. Cap arrangement according to one of claims 1 to 3, characterized in that each half-shell (21) is rigidly connected to an operating member (20) of the distributing mouth piece.
